# EUROPÄISCHE PATENTSCHRIFT

(11) **EP 0 754 247 B1**
(45) Veröffentlichungstag und Bekanntmachung des Hinweises auf die Patenterteilung: **09.08.2000**
(21) Anmeldenummer: 95913086.5
(22) Anmeldetag: 11.03.1995
(51) Int. Cl.: C22B 1/20, F27B 21/06

(54) **VERFAHREN UND ANORDNUNG ZUM WÄRMEBEHANDELN EINES BEHANDLUNGSGUTES**
METHOD AND INSTALLATION FOR THE HEAT TREATMENT OF MATERIALS
PROCEDE ET SYSTEME DE TRAITEMENT THERMIQUE DE MATERIAUX

(30) Priorität: 06.04.1994 DE 4411505; 08.09.1994 DE 4431939
(43) Veröffentlichungstag der Anmeldung: 22.01.1997
(73) Patentinhaber: STEAG AG, D-45128 Essen (DE)
(72) Erfinder: BRÜGGENDICK, Hermann, D-46514 Schermbeck (DE)
(74) Vertreter: Hosbach, Hans Ulrich, Dipl.-Ing.
(86) Internationale Anmeldenummer: EP9500906
(87) Internationale Veröffentlichungsnummer: WO9527802

(56) Entgegenhaltungen:
- EP-A- 0 437 407
- DE-B- 1 508 463
- FR-A- 1 397 409
- FR-A- 2 468 653
- FR-A- 2 526 044
- GB-A- 852 719

## Beschreibung

Die Erfindung betrifft ein Verfahren zum Wärmebehandeln eines schüttfähigen Behandlungsgutes, insbesondere zum Sintern metallischer Werkstoffe nach dem Oberbegriff des Patentanspruchs 1. Ferner betrifft die Erfindung eine Anordnung nach dem Oberbegriff des Patentanspruchs 12.

Verfahren und Anordnung der bei der Erfindung verwendeten Gattung werden zunächst anhand der Fig. A beschrieben, in der als Behandlungsanlage eine herkömmliche Sinteranlage mit den ersten Zusatzaggregaten schematisch dargestellt ist.

Die in Fig. A dargestellte Anordnung besteht im wesentlichen aus einer Sinteranlage 1 mit einem an deren einlaßseitigem Ende angeordneten Zündofen 3, einer Sinterbett-Transportvorrichtung 5, die ein durch die Sinteranlage geführtes endloses Sinterband 7 aufweist, einer Sintermischungs-Aufgabevorrichtung 9 und einer Abgas-Abzugseinrichtung 11, mit deren Hilfe auch das von oben nach unten durch das Sinterbett verlaufende Druckgefälle für den Sinterprozeß aufgebaut wird.

Die Sintermischung besteht in dem anhand von Fig. A beschriebenen bekannten Sinterprozeß aus Erzen, Zuschlagsstoffen, Brennstoffe, insbesondere Koksgrus, Branntkalk und Rückgut aus dem Sinterprozeß selbst. Eine Misch- und Rolliertrommel 13 sorgt für eine innige Mischung der körnigen bzw. schüttfähigen Mischungskomponenten sowie eine einheitliche Korngröße und Form des Sinterguts. Die Aufgabevorrichtung 9 wird aus der Misch- und Rolliertrommel 13 beschickt und schüttet die Sintermischung in im wesentlichen gleichmäßiger Schichtdicke auf den Rost des Sinterbandes 7. Mit Hilfe einer vorgeschalteten Aufgabevorrichtung 15 wird bei dieser bekannten Anlage eine Fertigsinterschicht als Rostbelag auf das Sinterband 7 aufgegeben, die zwischen dem eigentlichen Sinterbett, d.h. der Sintermischungsschicht und dem Rost angeordnet ist und nach Art einer Temperaturbarriere den Rost vor überhöhten Temperaturbelastungen und Beanspruchungen schützt. Die Fertigsinterschicht bleibt im übrigen von dem nachfolgenden Sinterprozeß in der Sinteranlage 1 unberührt und stört die Nachbearbeitungsschritte in einem Brecher 17, in einem Sinterkühler 19 und in einer Kaltsiebstation 21 bis zur Gewinnung des nutzbaren Fertigsinters an der Ausgabestelle 23 nicht.

Der zugehörige herkömmliche Sinterprozeß läuft wie folgt ab: Dem Sinterband 7 wird zunächst eine geeignete Rostbelagsschicht über die Aufgabevorrichtung 15 gleichmäßig aufgegeben. Auf den Rostbelag wird die Sintermischung in einer vorgegebenen Schichtdicke über die volle Breite des Betts möglichst gleichmäßig aufgeschüttet. Von der Aufgabestelle der Sintermischung unterhalb der Aufgabevorrichtung 9 bewegt sich das Sinterband 7 nach links zur Sinteranlage. Das Sinterbett wird von dem Zündofen 3 auf der diesem zugewandten ersten Seite beim Eintritt in die Sinteranlage 1 gezündet. Durch die Abzugseinrichtung 11 unterhalb des Bettes wird in der gesamten Sinteranlage 1 im Sinterbett ein Druckgefälle aufgebaut, durch das Verbrennungsluft in die brenntare Sintermischung eingeführt und Abgase auf der zweiten Sinterbettseite (Unterseite) abgeführt werden. Nach der Zündung des kohlenstoffhaltigen Brennstoffs der Sintermischung bildet sich in dem Sinterbett eine Brennzone, die mit dem Fortschritt des Sinterbetts in der Sinteranlage von rechts nach links im Sinterbett von oben nach unten wandert, wobei das Sintergut in dieser Zone durchgesintert wird und zum Zusammenbacken kommt. Der Verlauf und die Ausbildung der Brenn- oder Sinterzone über die Tiefe des Sinterbetts ist über die Länge des Sinterbands im Inneren der Sinteranlage 1 aus der Fig. B entnehmbar. Die Bettiefe beträgt in diesem Beispiel 500 mm. Wie aus Fig. B zu erkennen ist, erreicht die Brenn- bzw. Sinterzone am Ende des Sintervorgangs bzw. kurz vor ihrem Austritt aus der Sinteranlage 1 den Boden des Sinterbetts und erweicht auch dort das zu sinternde Material so weit, daß die einzelnen Werkstoffkörner zusammenbacken (agglomerieren) können.

Dieses bewährte Sinterverfahren hat bekanntlich den Nachteil, daß die aus der Sinterschicht abgezogenen Abgase mit einem hohen Schadstoffanteil belastet sind, der entfernt werden muß, bevor die Abgase in die Umgebungsatmosphäre abgeleitet werden können. Die Reinigung von Sinterabgasen erfolgt bisher in der Praxis mittels sekundärer Abgasreinigungsanlagen. Die Investitionskosten von sekundären Abgasreinigungsanlagen, welche die Schadstoffemissionen auf zulässige Werte reduzieren, sind enorm, da das Abgas über der gesamten Länge des Sinterbettes hoch mit Schadstoffen belastet ist und bei der Reinigung entsprechend große Gasmengen bewältigt werden müssen. Daher hat man die Abgasreinigung auf den Einsatz von Staubfiltern (Bandentstaubung in Fig. A) beschränkt oder eine etwas weitergehende Abgasreinigung beispielsweise in Waschanlagen durchgeführt. Die besonders kritischen chlororganischen Substanzen, Schwermetalle u. dgl. wurden dagegen aus Kostengründen nicht entfernt.

Der Erfindung liegt daher die Aufgabe zugrunde, die bei Wärmebehandlungsverfahren der gattungsgemäßen Art erzeugten Schadstoffe möglichst weitgehend und mit vergleichsweise geringem Investitionsaufwand zu entfernen, und zwar vorzugsweise unter Verminderung des zu reinigenden Abgasvolumens.

Bei der Lösung dieser Aufgabe geht die Erfindung von der Erkenntnis aus, daß dem beschriebenen herkömmlichen Sinterprozeß seiner Natur nach bereits zahlreiche eine Abgasreinigung begünstigende Eigenschaften und Phasen innewohnen, die bisher nicht geeignet genutzt werden konnten. Dies gelingt erst erfindungsgemäß, nämlich verfahrensmäßig mit den Merkmalen des Patentanspruchs 1 und anordnungsmäßig mit den Merkmalen des Patentanspruchs 12.

Die Erfindung geht ab von den mit extrem hohen Investitionskosten belasteten sekundärseitigen Abgasreinigungsmaßnahmen für sehr große Gasvolumina. Sie bindet in allen alternativen Lösungen die Abgasreinigung im wesentlichen ein in den primären Sintervorgang. Hierbei geht die Erfindung von der Überlegung aus, daß bei der bekannten Art der Wärmebehandlung eine stark adsorbierende Filterschicht der Brennzone nachgeschaltet ist, solange die Brennzone noch nicht zu der der Entflammungsseite entgegengesetzten Abgasseite durchgebrochen ist. Die Reinigungswirkung dieser "natürlichen" Adsorptionsschicht wird bei der Erfindung genutzt. Bevor die Reinigungwirkung durch Verbrennen des kohlenstoffhaltigen (adsoptionsfähigen) Brennstoffs verschwindet und die Brennzone zur anderen Seite hin durchschlägt, wird bei der ersten erfindungsgemäßen Lösung das Druckgefälle reversiert und eine Gegenbrennung erzeugt. Auf diese Weise ist der von der anderen Seite her in die Schüttung wandernden zweiten Brennzone wiederum eine Schicht nachgeschaltet, welche anfänglich als Filterschicht wirken kann. Vor der Vereinigung der beiden Brennzonen werden in der zweiten Brennzone freigesetzte chlororganische Substanzen, beispielsweise Dioxine oder Furane unter Einfluß der hohen Temperatur der ersten Brennzone verbrannt bzw. von verbleibenden Kohlepartikeln adsorbiert und anschließend genauso verbrannt.

Zwar ist es aus der FR-A 1 397 409 bekannt, ein Sinterband erst von oben nach unten und sodann von unten nach oben mit Verbrennungsluft zu beauf schlagen. Allerdings wird dieses Sinterband von geschlossenen Behältnissen gebildet, so daß es zwischen der Beladestation und der Abwurfstelle um 180 Grad umgelenkt werden kann. Wenn also das Sintermaterial im Bereich des oberen Trums von oben nach unten und im Bereich des unteren Trums von unten nach oben mit Verbrennungsluft durchströmt wird, handelt es sich, bezogen auf das Sintermaterial, um ein und dieselbe Durchströmungsrichtung.

Bei einer Weiterbildung der Erfindung werden die aus dem Behandlungsbett austretenden Abgase gesammelt und in den Zündofen geleitet. Dabei können entweder alle in der Behandlungsanlage austretenden Gase zurückgeführt werden oder nur die einen kritischen Schadstoffgehalt aufweisenden Gase aus Teilphasen, insbesondere der Endphase des Behandlungsprozesses. Durch Einfluß der hohen Temperatur im Zündofen werden die in den Abgasen enthaltenen Schadstoffe zerstört. Die Abgase werden dann unter Einfluß des am Behandlungsbett anliegenden Druckgefälles durch das Behandlungsbett geleitet. Dabei werden sie im Bereich der Brennzone erneut hohen Temperaturen ausgesetzt und auf diese Weise weiter gereinigt. Die hinter der Brennzone im Behandlungsbett gebildete "natürliche" Reinigungsschicht adsorbiert darüber hinaus im Abgas verbliebene Restschadstoffe.

Bei einem alternativen Behandlungsverfahren werden die in der Endphase des Prozesses aus dem Behandlungsbett austretenden Abgase gesammelt und zusammen mit den zum Wärmebehandeln benötigten Gasen in der anfänglichen und/oder mittleren Phase des Prozesses durch das Behandlungsbett geleitet. Die Abgase können dabei großflächig über das Behandlungsbett verteilt zugeführt und durch dieses hindurchgeleitet werden. Die Schadstoffe müssen also nicht auf den Bereich des Zündofens konzentriert werden, sondern können gemeinsam mit Verbrennungsluft in niedrigerer Konzentration zugeführt werden. Die in den Abgasen enthaltenen Schadstoffe, bspw. Dioxine und Furane, werden wiederum unter Einfluß der hohen Temperatur beim Durchlauf des Gasgemisches durch die Brennzone zerstört. Auch bei dieser Verfahrensalternative wird die Reinigungswirkung der hinter der Brennzone gebildete "natürlichen" Adsorptionsschicht genutzt. Es sind nur geringe technische Umbaumaßnahmen zur Realisierung des Verfahrens erforderlich, so daß die dabei anfallenden Kosten vergleichsweise niedrig sind.

Bei einer weiteren Verfahrensalternative werden durch eine gezielte Verschiebung des Schadstoffprofils in Richtung des Profils der Abgastemperatur und insbesondere durch Überlagerung der zugehörigen Profilmaxima die Schadstoffe auf denjenigen Anlagenabschnitt konzentriert, in dem die Abgastemperatur besonders hoch ist. Die Reinigung der Abgase kann sich daher auf einen entsprechend kurzen Abschnitt des Behandlungsbereichs beschränken, in dem die Schadstoffkonzentration und Abgastemperatur maximal sind. Auf diese Weise genügen Reinigungsanlagen kleiner Kapazität, um eine ganze Behandlungsanlage mit sehr niedriger Schadstoffemission zu betreiben. Die Verschiebung der Schadstoffkonzentrationsprofile wird durch Anreicherung des Behandlungsbetts mit schadstoffadsorbierenden Mitteln erreicht, welche die Schadstoffe bis zum letzten Abschnitt des Behandlungsbereichs (z.B. der Sintermaschine) zurückhalten. Erst am Ende des Behandlungsbereichs, wenn die Kapazität der schadstoffadsorbierenden Mittel erschöpft ist und die Brennzone diejenigen unteren Schichten erreicht, in denen die Schadstoffe hochkonzentriert zurückgehalten wurden, steigt die Konzentration der Schadstoffe im Abgas stark an. Diese stark schadstoffbelastete Teilmenge der Abgase kann dann separat gereinigt werden.

Statt des Einbringens zusätzlicher schadstoffadsorbierender Mittel in das Behandlungsbett können in den Anwendungen, in denen der Behandlungsprozeß den Einsatz schadstoffadsorbierender Mittel im Behandlungsbett bedingt, Mittel mit verbesserten Adsorptionseigenschaften verwendet werden. Eine größere spezifische Oberfläche der einzelnen Adsorptionsmittelteilchen kann beispielsweise schon zu der gewünschten Verschiebung der Schadstoffkonzentrationsprofile führen.

Vorteilhafterweise werden die schadstoffadsorbierenden Mittel mit dem Behandlungsgut gemischt und danach auf den Rost geschüttet, bevor sie in den Behandlungsbereich eingeführt werden. Es gelingt somit fast ohne technischen Mehraufwand, das schadstoffadsorbierende Mittel im Behandlungsbett gleichmäßig zu verteilen.

In Weiterbildung der Erfindung ist vorgesehen, daß die schadstoffadsorbierenden Mittel im unteren Bereich des Behandlungsbettes in einer höheren Konzentration als im oberen Bereich des Behandlungsbettes vorliegen. Unterschiedliche Konzentrationsverhältnisse zwischen schadstoffadsorbierenden Mitteln und Behandlungsgut können beim Mischen hergestellt werden. Um ein besonderes steiles Konzentrationsprofil der Schadstoffe zu erzielen, ist es günstig, die Konzentration des schadstoffadsorbierenden Mittels von oben nach unten im Behandlungsbett graduell zu erhöhen. Stattdessen können mehrere zwei Schichten mit unterschiedlichen Konzentrationsverhältnissen vorgesehen werden.

Ein bevorzugtes Ausführungsbeispiel ist dadurch gekennzeichnet, daß die gesammelten Abgase unter Ausnutzung ihrer hohen Temperatur katalytisch gereinigt werden. Eine wirksame katalytische Reinigung ist erst bei Temperaturen oberhalb von 300° C möglich. Durch die Überlagerung der Schadstoffkonzentrationsmaxima mit dem Temperaturmaximum wird bei den meisten Wärmebehandlungsverfahren die bei der katalytischen Reinigung erforderliche hohe Temperatur erreicht. Es muß keine zusätzliche Wärmeenergie zugeführt werden; stattdessen wird die in dem Prozess der Wärmebehandlung freiwerdende Wärmeenergie gesammelt und reicht als Wärmelieferant aus. Vorteilhaft ist zudem, daß die Wärme nicht ungenutzt als Abwärme an die Umgebung abgegeben wird. Durch katalytische Reinigung können verschiedene Schadstoffarten aus dem Abgas entfernt werden; beispielsweise können chlororganische Substanzen wie Dioxine und Furane mit geeigneten Reduktionskatalysatoren reduziert werden. Auch Stickoxide können bei diesen Temperaturen problemlos reduziert werden. Eine katalytische Oxidation ist beispielsweise für Schadstoffe wie SO₂ möglich. SO₂ wird durch Oxidation zu SO₃.

Als vorteilhafte Weiterbildung der Erfindung ist vorgesehen, daß die schadstoffadsorbierenden Mittel und deren Konzentrationen im Behandlungsbett so gewählt werden, daß die Konzentrationsprofile der im Behandlungsprozess entstehenden Schadstoffe und insbesondere deren Maxima untereinander im Endabschnitt des Behandlungsbereichs zur Überlappung gebracht werden. Je mehr Konzentrationsprofile von verschiedenen Schadstoffen untereinander in Überlappung gebracht werden können und je steiler die Konzentrationsspeaks sind, desto geringer wird das zu reinigende Teilvolumen des Abgases und desto effektiver arbeitet das erfindungsgemäße Verfahren.

In Weiterbildung werden die in der letzten Phase aus dem Behandlungsbett austretenden Abgase einer Partikelabscheidung unterworfen. Zu diesem Zweck kann ein normales Elektrofilter eingesetzt werden. Um einen besonders hohen Reinigungseffekt zu erzielen ist es günstig, der Partikelabscheidung die katalytische Reinigung nachzuschalten.

Anstelle der Partikelabscheidung kann das Abgas nach der katalytischen Reinigung mit Adsorptionsmittel und Wasser gewaschen werden. Dies geschieht beispielsweise mit Hilfe eines Sprühtrockners, bei dem staubförmiges kohlenstoffhaltiges Adsorbens und Wasser in den Rauchgasstrom eingeleitet werden. Das eingeleitete Wasser verringert die Abgastemperatur soweit, daß beispielsweise Salze und Chloride auskristallisieren können. Um die Qualität des Abgases weiter zu verbessern, kann statt eines Sprühtrockners oder zusätzlich zu diesem eine Aktivkoksanlage verwendet werden.

Vorteilhafterweise wird das Abgas nach der Reinigung mit Adsorptionsmittel und Wasser einer Partikelabscheidung unterworfen.

Ein Teil der bei der Partikelabscheidung anfallenden Feststoffe kann zurückgeführt und erneut als Adsorptionsmittel zur Reinigung eingesetzt werden. Da die adsorptionsmittelhaltigen Feststoffe ihre Aufnahmekapazität an Schadstoffen bei ihrem erstem Durchlauf durch das Abgas nicht vollständig ausnützen können, gelingt es durch die Rückführung, das Adsorptionsmittel bis an seine Kapazitätsgrenze mit Schadstoffen zu beladen und die Betriebsmittelkosten gering zu halten.

Vorteilhafterweise wird als schadstoffadsorbierendes Mittel kohlenstoffhaltiges, schüttfähiges Material, z.B. Koksgrus und/oder Aktivkoks verwendet. Dieses Material ist kostengünstig zu erwerben. Bei Wärmebehandlungen oberhalb der Zündtemperatur von Koksgrus zündet dieser und gibt die freiwerdende Verbrennungswärme als zusätzliche Wärme an das Behandlungsbett ab. Es bleiben keine störenden Fremdsubstanzen in dem Behandlungsbett zurück.

Bevorzugt wird das erfindungsgemäße Verfahren beim Sintern metallischer Werkstoffe verwendet.

Zweckmäßige Weiterbildungen und Ausgestaltungen der Erfindung sind in den Unteransprüchen gekennzeichnet.

Im folgenden wird die Erfindung anhand von in der Zeichnung schematisch dargestellten Ausführungsbeispielen näher erläutert. In der Zeichnung zeigen:
- Fig. 1: eine schematische Darstellung einer Sinteranordnung zur Durchführung eines Sinterverfahrens nach der Erfindung;
- Fig. 2A: ein Diagramm der Abgastemperatur, aufgetragen gegen die Länge des Sinterbandes;
- Fig. 2B: ein Diagramm der Abgaskonzentration von SO2, aufgetragen gegen die Länge des Sinterbandes;
- Fig. 2C: ein Diagramm der Abgaskonzentration von polychloridierten Dibenzodioxinen und polychlorierten Dibenzofuranen, aufgetragen gegen die Länge des Sinterbandes;
- Fig. 2E: ein Diagramm der Abgaskonzentration von Stickstoffoxiden, aufgetragen gegen die Länge des Sinterbandes.

Die in Fig. 1 schematisch dargestellte Ausführungsform der Erfindung unterscheidet sich von der herkömmlichen Sinteranordnung in Fig. A einerseits durch einen zweiten Zündofen 4, der nahe dem austrittsseitigen Ende der Sinteranlage 1 angeordnet ist und das Sinterbett von der Unterseite aus zündet, und andererseits durch eine Vorrichtung zur Erzeugung eines Druckgefälles in Gegenrichtung, d.h. von der Bettunterseite zur Bettoberseite. Diese Druckgefälle-Erzeugungseinrichtung weist eine Abgas-Abzugshaube 6 und eine in einer Rückführleitung 8 angeordnete Saugpumpe 10 auf.

Das über die Abzugshaube 6 abgeführte Abgas kann über ein geeignetes Filter 12 entstaubt werden. In einem Mischer 14 wird das Abgas mit der im vorderen bzw. mittleren Bereich der Sinteranlage 1 benötigten Verbrennungsluft gemischt und zusammen mit der Verbrennungsluft über die Haube 16 von oben nach unten durch das Sinterbett geleitet. Beim Durchtritt durch die Brennzone bzw. durch den von der Brennzone passierten Hochtemperaturbereich des Sinterbetts werden die chlororganischen Substanzen ausreichend zuverlässig zerstört. Hinter der Brennzone passieren die zurückgeführten bzw. beim Sintern neu entstandenen Abgase die Sintermischung, in der der stark kohlenstoffhaltige Brennstoff in der Regel in Form von Koksgrus in feiner Verteilung enthalten ist. Dieser Brennstoff wirkt als Adsorptionsmittel, in welchem ein wesentlicher Teil der Schadstoffe, ähnlich wie bei herkömmlicher Sekundärreinigung von Abgasen in Aktivkoksreaktoren, adsorbiert wird.

Das Adsorptionsmittel kann in den unteren Lagen des Sinterbettes in höherer Konzentration als in den oberen Lagen eingebracht werden. Das Adsorptionsmittel und die Sintermischung können auch nacheinander auf das Band aufgetragen werden. Eine derartige Adsorptionsmittelschicht kann auch zusätzlich zu einer Anreicherung des Behandlungsguts mit adsorptionsfähigem Material verwendet werden.

Das Adsorptionsmittel selbst kann ein Zuschlagstoff und/oder ein in herkömmlichen Sinterprozessen verwendetes Stoffgemisch sein, dessen schadstoffadsorbierende Eigenschaften im Sinne der Erfindung verbessert sind. Wichtig ist, daß das Konzentrationsprofil der Schadstoffe in Anpassung an das Abgastemperaturprofil verschoben wird. Dies wird anhand von Fig. 2 im folgenden näher erläutert.

Der Sinterprozeß beginnt unterhalb des Zündofens 3. Das Sinterband 7 bewegt sich in Förderrichtung, das ist in Fig. 2 nach rechts. Gleichzeitig mit der Förderbewegung des Sinterbettes wandert die Sinterzone an täglich von oben nach unten durch das Sinterbett.

Fig. 2A zeigt ein Diagramm der Abgastemperaturen, aufgetragen gegen die Sinterbandlänge. Die durchgezogene Linie stellt die Kurve für einen konventionellen Sinterprozeß und die gestrichelte Linie die Kurve für das erfindungsgemäße Verfahren dar. Dies gilt auch für die Diagramme B-D. Der Verlauf der Abgastemperatur zeigt im hinteren Abschnitt des Sinterbereichs ein starkes Maximum, und zwar sowohl in dem bekannten als auch in dem erfindungsgemäßen Verfahren. Der Temperaturverlauf wird durch die Erfindung praktisch nicht beeinflußt.

Fig. 2B zeigt das Diagramm der Konzentrationen von SO₂ im Abgas, aufgetragen gegen die Sinterbandlänge. Bei bekannten Sinterprozessen (durchgezogene Linie) steigt die SO₂-Konzentration im Abgas schon kurz hinter der Mitte der Sinteranlage an. Der SO₂-Peak ist sehr breit. Die Abgaskonzentration des SO₂ ist bei dem erfindungsgemäßen Verfahren in dem vorderen und mittleren Abschnitten konstant deutlich niedriger und steigt erst wesentlich später mit relativ steiler Flanke an. Der Peak ist nach hinten verschoben und beträchtlich schmaler.

In Fig. 2C sind die Abgaskonzentrationen von polychlorierten Dibenzodioxinen und Dibenzofuranen gegen die Sinterbandlänge aufgetragen. Bei dem herkömmlichen Sinterprozeß steigt die Konzentration der chlororganischen Substanzen schon in der Mitte des Sinterprozesses an. Der Peak ist analog zu dem Peak der SO₂-Abgaskonzentration sehr breit. Bei dem erfindungsgemäßen Verfahren ist die Abgasbeladung mit chlororganischen Stoffen in dem vorderen und mittleren Abschnitten durch die zusätzliche Adsorptionswirkung des Sinterbettes deutlich gesenkt und das Maximum unter Bildung eines schärferen Peaks nach hinten verschoben.

In Fig. 2D sind die Abgaskonzentrationen von NOₓ gegen die Sinterbandlänge aufgetragen. Bei dem konventionellen Sinterprozeß ist die NOₓ-Konzentration fast über die gesamte Länge des Sinterbandes konstant. Erst am Ende des Bandes fällt die NOₓ-Konzentration etwa linear ab. Das hat zur Folge, daß bisher zur Entfernung der NOₓ-Schadstoffe eine Reinigung des gesamten Abgasvolumens erforderlich war. Die Abgaskonzentration von NOₓ bei dem erfindungsgemäßen Verfahren ist in den vorderen und mittleren Abschnitten vernachlässigbar gering und steigt erst im hinteren Abschnitt des Sinterbandes zu einem Peak an.

Durch das erfindungsgemäße Verfahren gelingt es also, die Schadstoffe im hinteren Abschnitt des Sinterbandes zu konzentrieren. Die Schadstoff-Peaks sind nach hinten verschoben, und die Konzentrationmaxima stimmen mit dem Maximum der Abgastemperatur überein. Auf diese Weise braucht nur eine geringe Teilmenge des anfallenden Abgasvolumens gereinigt werden. Die zu reinigende Abgas-Teilmenge wird im hinteren Abschnitt der Sintermaschine aufgefangen, also dort, wo die Abgastemperatur im wesentlichen die für die katalytische Reinigung optimale Temperatur erreicht hat.

Das Verfahren ist für viele Wärmebehandlungsverfahren mit ähnlichen Vorteilen anwendbar, insbesondere auch für Röstverfahren, beispielsweise zur Wärmebehandlung von Metallsulfiden, insbesondere Blei, Zink und Nickel in oxydierender Atmosphäre.

## Patentansprüche

1. Verfahren zum Wärmebehandeln eines schüttfähigen Behandlungsgutes in einem Behandlungsbett, insbesondere zum Sintern metallischer Werkstoffe unter Beigabe stark kohlenstoffhaltiger Brennstoffe, wobei
das Behandlungsgut in einer vorgegebenen Mindestschichtdicke auf einen beweglichen Rost geschüttet wird;
der Rost mit dem Behandlungsbett durch einen Behandlungsbereich bewegt und das Behandlungsbett beim Eintritt in den Behandlungsbereich von einer ersten Seite aus gezündet wird;
danach unter Sauerstoffzufuhr und eines Druckgefälles von der Zündseite durch das Behandlungsbett eine von der Zündseite ausgehende Brennzone in dem Behandlungsbett gebildet wird; und
die Brennzone im Verlauf des Weitertransports des Behandlungsgutes unter Einfluß des Druckgefälles in Richtung einer der ersten Seite entgegengesetzten zweiten Seite des Behandlunggsbettes verlagert wird, um das Behandlungsgut sukzessive wärmezubehandeln, wobei aus dem Behandlungsbett austretende Abgase abgeführt werden,
**dadurch gekennzeichnet**,
daß für die Entfernung der Schadstoffe die Reinigungswirkung der hinter der Brennzone gebildeten natürlichen Adsorptionsschicht genutzt wird,
wobei ein Gegenbrennprozeß durch Zünden des Behandlungsgutes von der zweiten Seite des Behandlungsbetts aus eingeleitet wird, nachdem das Behandlungsbett um eine vorgegebene Strecke in der Behandlungsanlage weitertransportiert worden ist und die Brennzone eine bestimmte Eindringtiefe im Behandlungsbett erreicht hat, jedoch bevor die Brennzone bis zur zweiten Seite des Behandlungsbetts durchgebrochen ist; und
wobei das Behandlungsbett an der zweiten Zündstelle einem entgegengesetzten Druckgefälle ausgesetzt wird, so daß sich von der zweiten Seite her eine zweite Brennzone aufbaut, die soweit durch das Behandlungsbett getrieben wird, daß in ihr die von der ersten Brennzone noch nicht erfaßten Brennstoffpartikel verbrannt werden und das gesamte Behandlungsbett durchgesintert wird.

2. Verfahren nach Anspruch 1, dadurch gekennzeichnet, daß die in wenigstens einer Phase des Behandlungsprozesses aus dem Behandlungsbett austretenden Abgase gesammelt und vorzugsweise zusammen mit den zum Zünden benötigten Gasen beim Zünden des Behandlungsbetts zugeführt werden, um Schadstoffe in der Zündzone und/oder beim Durchströmen des Behandlungsbetts unter Einfluß des Druckgefälles in der Brennzone zu zerstören und/oder in einer im Behandlungsbett gebildeten Adsorptionsschicht zu adsorbieren.

3. Verfahren nach Anspruch 1 oder 2, dadurch gekennzeichnet, daß die in der Endphase des Behandlungsprozesses aus dem Behandlungsbett austretenden Abgase gesammelt und zusammen mit den zum Wärmebehandeln benötigten Gasen in der anfänglichen und/oder mittleren Phase des Behandlungsprozesses durch das Behandlungsbett geleitet werden, um Schadstoffe in der Brennzone zu zerstören und/oder in einer im Behandlungsbett hinter der Brennzone gebildeten Adsorptionsschicht zu adsorbieren.

4. Verfahren nach einem der Ansprüche 1 bis 3, dadurch gekennzeichnet, daß das Behandlungsgut auf einer im wesentlichen inerten Sintermaterialschicht abgelegt und verteilt wird und auf dem Rost derart der Zündstelle zugeführt wird, daß die Zündung des Behandlungsgutes auf der der (inerten) Sintermaterialschicht abgewandeten Seite beginnt.

5. Verfahren nach einem der Ansprüche 1 bis 4 dadurch gekennzeichnet, daß das Behandlungsbett vor und/oder in dem Behandlungsbereich mit schadstoffadsorbierenden Mitteln angereichert wird und Schadstoffe unter Einfluß der schadstoffadsorbierenden Mittel derart im Behandlungsbett zurückgehalten werden, daß in wenigstens einer, vorzugsweise der letzten Phase des Behandlungsprozesses das Konzentrationsprofil wenigstens einer Schadstoffart an das Profil der Abgastemperatur angepaßt wird und insbesondere die zugehörigen Profilmaxima von Abgastemperatur und Schadstoffart(en) zur Überlappung gebracht werden und daß die in dieser Phase aus dem Behandlungsbett austretenden Abgase gesammelt werden.

6. Verfahren nach einem der Ansprüche 1 bis 5, dadurch gekennzeichnet, daß die schadstoffadsorbierenden Mittel mit dem Behandlungsgut gemischt und danach auf den Rost geschüttet werden, bevor sie in den Behandlungsbereich eingeführt werden.

7. Verfahren nach einem der Ansprüche 1 bis 6, dadurch gekennzeichnet, daß die schadstoffadsorbierenden Mittel im unteren Bereich des Behandlungsbettes in einer höheren Konzentration als im oberen Bereich des Behandlungsbettes vorliegen.

8. Verfahren nach einem der Ansprüche 1 bis 7, dadurch gekennzeichnet, daß die gesammelten Abgase unter Ausnutzung ihrer hohen Temperatur katalytisch gereinigt werden.

9. Verfahren nach einem der Ansprüche 1 bis 8, dadurch gekennzeichnet, daß die in der letzten Phase aus dem Behandlungsbett austretenden Abgase einer Partikelabscheidung unterworfen werden, die vorzugsweise der katalytischen Reinigung vorgeschaltet ist.

10. Verfahren nach Anspruch 8 oder 9, dadurch gekennzeichnet, daß das Abgas nach der katalytischen Reinigung mit Adsorptionsmittel und Wasser gereinigt wird.

11. Verfahren nach einem der Ansprüche 1 bis 10, dadurch gekennzeichnet, daß als schadstoffadsorbierendes Mittel kohlenstoffhaltiges, schüttfähiges Material z. B. Koksgruß und/oder Aktivkoks verwendet wird.

12. Anordnung zum Wärmebehandeln von körnigem bzw. schüttfähigem Behandlungsgut, insbesondere zum Sintern metallischer Werkstoffe unter Beigabe stark kohlenstoffhaltiger Brennstoffe, mit einer Behandlungsanlage (1), einer Behandlungsbett-Transportvorrichtung (5), die ein das Behandlungsbett auf einem Rost etwa horizontal durch die Behandlungsanlage bewegendes Band (7) aufweist, einer Vorrichtung (9) zur Aufgabe des Behandlungsgutes (24) auf den Rost vor dessen Eintrittsstelle in die Behandlungsanlage, einem im Bereich des Behandlungsanlagen-Einlasses angeordneten Zündofen (3) zum Zünden des Behandlungsbetts auf einer ersten Seite und einer auf der der ersten Seite entgegengesetzten zweiten Seite des Behandlungsbetts wirksamen Abgas-Abzugseinrichtung (11),
**dadurch gekennzeichnet**,
daß im auslaßseitigen Endabschnitt der Behandlungsanlage (1) ein zweiter Zündofen (4) angeordnet ist, der das Behandlungsbett auf dessen zweiter Seite zündet; und
daß im Bereich des zweiten Zündofens eine separate Differenzdruck-Erzeugungsanlage (6, 8, 10) wirksam ist, die ein Druckgefälle von der zweiten zur ersten Seite des Behandlungsbetts erzeugt.

13. Anordnung nach Anspruch 1, dadurch gekennzeichnet,
daß wenigstens im auslaßseitigen Endabschnitt der Behandlungsanlage eine gesonderte Abgas-Sammelvorrichtung angeordnet ist; und
daß eine Rückführleitung die gesonderte Abgas-Sammeleinrichtung mit dem Zündofen (3) verbindet, um wenigstens aus dem auslaßseitigen Endabschnitt der Behandlungsanlage abgezogenes Abgas in den Zündofen (3) zu leiten.

14. Anordnung nach Anspruch 12 dadurch gekennzeichnet,
daß im auslaßseitigen Endabschnitt der Behandlungsanlage eine gesonderte Abgas-Sammelvorrichtung angeordnet ist,
daß eine Mischvorrichtung (14, 6) zur Zuführung der Verbrennungsluft für den einlaßseitigen und/oder mittleren Abschnitt der Behandlungsanlage (1) vorgesehen ist; und
daß die Mischvorrichtung mit der gesonderten Abgas-Sammelvorrichtung verbunden ist, um aus dem auslaßseitigen Endabschnitt der Behandlungsanlage abgezogenes Abgas verteilt durch das Behandlungsbett zurückzuführen.

15. Anordnung nach einem der Ansprüche 12 bis 14, dadurch gekennzeichnet, daß im Endabschnitt des Behandlungsbereiches eine Abgassammelvorrichtung angeordnet ist und über eine erste Abzugsleitung mit einem katalytischen Reinigungsreaktor gekoppelt ist.

16. Anordnung nach einem der Ansprüche 12 bis 15, dadurch gekennzeichnet, daß der Abgassammelvorrichtung ein erster Partikelabscheider, insbesondere ein Elektrofilter im Abgasstrom nachgeschaltet ist.

17. Anordnung nach einem der Ansprüche 12 bis 16, dadurch gekennzeichnet, daß dem katalytischen Reinigungsreaktor ein Adsorptionsmittelreaktor nachgeschaltet ist.

18. Anordnung nach Anspruch 17, dadurch gekennzeichnet, daß dem Adsorptionsmittelreaktor ein zweiter Partikelabscheider, insbesondere ein Gewebefilter nachgeschaltet ist.

19. Anordnung nach einem der Ansprüche 12 bis 18, dadurch gekennzeichnet, daß der Abgasstrom von der Abgassammelvorrichtung über den katalytischen Reinigungsreaktor zum Zündofen (3) im vorderen Abschnitt des Behandlungsbereiches zurückgeführt ist.

20. Anordnung nach einem der Ansprüche 12 bis 19, dadurch gekennzeichnet, daß eine separate Abgassammelvorrichtung zum Sammeln der Abgase in den vorderen und mittleren Abschnitten des Behandlungsbereiches angeordnet ist und über eine zweite Abzugsleitung mit einem dritten Partikelabscheider, insbesondere einem Elektrofilter verbunden ist.

21. Anordnung nach einem der Ansprüche 12 bis 20, dadurch gekennzeichnet, daß hinter dem Elektrofilter die zweite Abzugsleitung mit der ersten Abzugsleitung verbunden ist.

## Claims

1. Method for the heat treatment of a flowable treatment material in a treatment bed, especially for the sintering of metallic materials with addition of fuels with high carbon content, wherein the treatment material is distributed in a predetermined minimum layer thickness on a movable grate; the grate together with the treatment bed is moved through a treatment region and the treatment bed on entry into the treatment region is ignited starting from a first side; a combustion zone starting from the ignition side is thereafter formed in the treatment bed with feeding of oxygen and under a pressure drop from the ignition side through the treatment bed; and the combustion zone is displaced, under the influence of the pressure drop, in the direction of a second side of the treatment bed opposite to the first side in the course of further transport of the treatment material, in order to successively thermally treat the treatment material, wherein waste gases emanating from the treatment bed are led away, characterised in that the cleaning effect of the natural absorption layer formed behind the combustion zone is utilised for removal of noxious substances, wherein a counter combustion process is initiated by ignition of the treatment material from the second side of the treatment bed after the treatment bed has been transported on in the treatment plant to a predetermined extent and the combustion zone has attained a specific depth of penetration into the treatment bed, but before the combustion zone has broken through to the second side of the treatment bed; and wherein the treatment bed is subjected at the second ignition point to an opposite pressure drop so that a second combustion zone builds up from the second side and is driven through the treatment bed to such an extent that the fuel particles not yet picked up by the first combustion zone are combusted in the second combustion zone and the entire treatment bed is percolated through.

2. Method according to claim 1, characterised in that the waste gases emanating from the treatment bed in at least one phase of the treatment process are collected and are preferably fed, together with the gases needed for the ignition, during the ignition of the treatment bed so as to destroy, and/or adsorb in an adsorption layer formed in the treatment bed, noxious substances in the ignition zone and/or during throughflow of the treatment bed under the influence of the pressure drop in the combustion zone.

3. Method according to claim 1 or 2, characterised in that the waste gases emanating from the treatment bed in the end phase of the treatment process are collected and are conducted, together with the gases needed for the heat treatment in the initial and/or middle phase of the treatment process, through the treatment bed so as to destroy, and/or adsorb in an adsorption layer formed in the treatment zone behind the combustion zone, noxious substances in the combustion zone.

4. Method according to one of claims 1 to 3, characterised in that the treatment material is deposited and distributed on a substantially inert sinter material layer and is fed on the grate to the ignition point in such a manner that the ignition of the treatment material begins on the side remote from the (inert) sinter material layer.

5. Method according to one of claims 1 to 4, characterised in that the treatment bed is enriched before and/or in the treatment region with media adsorbing noxious substance and noxious substances are so retained in the treatment bed under the influence of the media adsorbing noxious substance that in at least one, preferably the last, phase of the treatment process the concentration profile of at least one kind of noxious substance is matched to the profile of the waste gas temperature and in particular the associated profile maxima of waste gas temperature and kind(s) of noxious substance are brought into overlapping relationship and that the waste gases emanating from the treatment bed in this phase are collected.

6. Method according to one of claims 1 to 5, characterised in that the media adsorbing noxious substance is mixed with the treatment material and thereafter distributed on the grate before it is introduced into the treatment region.

7. Method according to one of claims 1 to 6, characterised in that the media adsorbing noxious substance is present in the lower region of the treatment bed in a higher concentration than in the upper region of the treatment bed.

8. Method according to one of claims 1 to 7, characterised in that the collected waste gases are catalytically cleaned with utilisation of their high temperature.

9. Method according to one of claims 1 to 8, characterised in that the waste gases emanating from the treatment bed in the last phase are subjected to a particle separation, which is preferably connected ahead of the catalytic cleaning.

10. Method according to claim 8 or 9, characterised in that the waste gas is cleaned by adsorption media and water after the catalytic cleaning.

11. Method according to one of claims 1 to 10, characterised in that carbonaceous, flowable material, for example coke fines and/or activated coke, is used as medium adsorbing noxious substance.

12. Arrangement for the heat treatment of granular or flowable treatment material, especially for the sintering of metallic materials with addition of fuels with high carbon content, with a treatment plant (1), a treatment bed transport device (5), which comprises a belt (7) moving the treatment bed on a grate approximately horizontally through the treatment plant, a device (9) for delivery of the treatment material (24) onto the grate before the point of entry thereof into the treatment plant, an igniter furnace (3), which is arranged in the region of the treatment plant inlet, for the igniting of the treatment bed on a first side and a waste gas extraction equipment (11) effective on the second side of the treatment bed opposite the first side, characterised in that a second igniter furnace (4), which ignites the treatment bed on the second side thereof, is arranged in the end section of the treatment plant (1) at the outlet side; and that a separate differential pressure generating plant (6, 8, 10), which produces a pressure drop from the second to the first side of the treatment bed, is effective in the region of the second igniter furnace.

13. Arrangement according to claim 12, characterised in that a separate waste gas collecting device is arranged at least in the end section of the treatment plant at the outlet side; and that a return duct connects the separate exhaust gas collecting equipment with the igniter furnace (3) in order to conduct into the igniter furnace (3) at least waste gas extracted from the end section of the treatment plant at the outlet side.

14. Arrangement according to claim 12, characterised in that a separate waste gas collecting device is arranged in the end section of the treatment plant at the outlet side; that a mixing device (14, 6) for the feed of combustion air for the section of the treatment plant (1) at the inlet side and/or in the middle is provided; and that the mixing device is connected with the separate waste gas collecting device in order to feed back waste gas, which is extracted from the end section of the treatment plant at the outlet side, distributed through the treatment plant.

15. Arrangement according to one of claims 12 to 14, characterised in that a waste gas collecting device is arranged in the end section of the treatment region and coupled with a catalytic cleaning reactor by way of a first take-off duct.

16. Arrangement according to one of claims 12 to 15, characterised in that a first particle separating device, especially an electrostatic filter, is connected into the waste gas flow downstream of the waste gas collecting device.

17. Arrangement according to one of claims 12 to 16, characterised in that an adsorption medium reactor is connected downstream of the catalytic cleaning reactor.

18. Arrangement according to claim 17, characterised in that a second particle separating device, especially a textile filter, is connected downstream of the adsorption medium reactor.

19. Arrangement according to one of claims 12 to 18, characterised in that the waste gas flow is fed back from the waste gas collecting device by way of the catalytic cleaning reactor to the igniter furnace (3) in the front section of the treatment region.

20. Arrangement according to one of claims 12 to 19, characterised in that a separate waste gas collecting device for collection of the waste gases is arranged in the front and centre sections of the treatment region and is connected with a third particle separating device, especially an electrostatic filter, by way of a second take-off duct.

21. Arrangement according to one of claims 12 to 20, characterised in that the second take-off duct is connected with the first take-off duct behind the electrostatic filter.

## Revendications

1. Procédé pour le traitement thermique d'un produit de traitement apte à être versé dans un lit de traitement, notamment pour le frittage de matériaux métalliques en ajoutant des combustibles à forte teneur en carbone où
le produit à traiter est versé selon une épaisseur de couche minimale prédéterminée sur une grille mobile ;
la grille avec le lit de traitement est amenée à passer à travers une zone de traitement, et le lit de traitement, lors de l'entrée dans la zone de traitement, est allumé à partir d'un premier côté ;
ensuite, sous une amenée d'oxygène et d'une chute de pression depuis le côté d'allumage à travers le lit de traitement, il est formé une zone de combustion dans le lit de traitement partant du côté d'allumage ; et
la zone de combustion, lors du transport ultérieur du produit de traitement, sous l'effet de la chute de pression, est déplacée dans la direction d'un deuxième côté du lit de traitement opposé au premier côté pour traiter thermiquement le produit de traitement successivement, où des gaz d'échappement sortant du lit de traitement sont évacués,
caractérisé
en ce que pour l'élimination des matières nocives, on tire profit de l'effet de nettoyage de la couche d'adsorption naturelle formée derrière la zone de combustion,
où un processus de contre-combustion est introduit par l'allumage du produit de traitement à partir du deuxième côté du lit de traitement, après que le lit de traitement ait été transporté plus loin selon un trajet prédéterminé dans l'installation de traitement et que la zone de combustion a atteint une profondeur de pénétration déterminée dans le lit de traitement, cependant avant que la zone de combustion ait percé jusqu'au deuxième côté du lit de traitement ; et
où le lit de traitement est exposé au deuxième emplacement d'allumage à une chute de pression opposée de telle sorte qu'il se forme depuis le deuxième côté une deuxième zone de combustion qui est amenée à avancer à travers le lit de traitement suffisamment pour que dans celle-ci, les particules de combustible non encore saisies par la première zone de combustion soient brûlées et que l'ensemble du lit de traitement soit fritté.

2. Procédé selon la revendication 1, caractérisé en ce que les gaz d'échappement sortant dans au moins une phase du processus de traitement du lit de traitement sont collectés et sont amenés de préférence ensemble avec les gaz requis pour l'allumage à l'allumage du lit de traitement pour détruire des matières nocives dans la zone d'allumage et/ou lors du passage à travers le lit de traitement sous l'effet de la chute de pression dans la zone de combustion et/ou adsorbés dans une couche d'adsorption formée dans le lit de traitement.

3. Procédé selon la revendication 1 ou 2, caractérisé en ce que les gaz d'échappement sortant dans la phase finale du processus de traitement du lit de traitement sont collectés et sont guidés ensemble avec les gaz requis pour le traitement thermique dans la phase initiale et/ou moyenne du processus de traitement à travers le lit de traitement, pour détruire des matières nocives dans la zone de combustion et/ou les adsorber dans une couche d'adsorption formée dans le lit de traitement derrière la zone de combustion.

4. Procédé selon l'une des revendications 1 à 3, caractérisé en ce que le produit à traiter est déposé et réparti sur une couche de matériau de frittage essentiellement inerte et est amené sur la grille de telle sorte à l'emplacement d'allumage que l'allumage du produit à traiter commence au côté éloigné de la couche de matériau de frittage (inerte).

5. Procédé selon l'une des revendications 1 à 4, caractérisé en ce que le lit de traitement avant et/ou dans la zone de traitement est enrichi en moyens adsorbant les matières nocives et que les matières nocives, sous l'effet des moyens adsorbant les matières nocives, sont retenues de telle sorte dans le lit de traitement que dans au moins une phase, de préférence la dernière, du processus de traitement, le profil de concentration d'au moins un type de matière nocive soit adapté au profil de la température des gaz d'échappement et que notamment les maxima associés de profil de la température des gaz d'échappement et du ou des type(s) de matières nocives soient amenés à se chevaucher, et que les gaz d'échappement sortant dans cette phase du lit de traitement sont collectés.

6. Procédé selon l'une des revendications 1 à 5, caractérisé en ce que les moyens adsorbant les matières nocives sont mélangés avec le produit à traiter et sont versés ensuite sur la grille avant d'être introduits dans la zone de traitement.

7. Procédé selon l'une des revendications 1 à 6, caractérisé en ce que les moyens adsorbant les matières nocives sont présents dans la zone inférieure du lit de traitement en une concentration plus élevée que dans la zone supérieure du lit de traitement.

8. Procédé selon l'une des revendications 1 à 7, caractérisé en ce que les gaz d'échappement collectés sont nettoyés d'une manière catalytique en tirant profit de leur température élevée.

9. Procédé selon l'une des revendications 1 à 8, caractérisé en ce que les gaz d'échappement sortant dans la dernière phase du lit de traitement sont soumis à une séparation des particules qui est disposée de préférence en amont du nettoyage catalytique.

10. Procédé selon la revendication 8 ou 9, caractérisé en ce que le gaz d'échappement, après le nettoyage catalytique, est nettoyé avec des moyens d'adsorption et de l'eau.

11. Procédé selon l'une des revendications 1 à 10, caractérisé en ce qu'on utilise comme matériau adsorbant les matières nocives un matériau contenant du carbone, apte à être versé, par exemple de la poussière de coke et/ou du coke actif.

12. Agencement pour le traitement thermique d'un produit à traiter granuleux respectivement apte à être versé, notamment pour le frittage de matériaux métalliques en ajoutant des combustibles à forte teneur en carbone, avec une installation de traitement (1), un dispositif de transport (5) du lit de traitement qui présente une courroie (7) déplaçant le lit de traitement sur une grille à peu près horizontalement à travers l'installation de traitement, un dispositif (9) pour charger le produit à traiter (24) sur la grille avant l'emplacement d'entrée de celui-ci dans l'installation de traitement, un four d'allumage (3) disposé au voisinage de l'entrée de l'installation de traitement pour allumer le lit de traitement à un premier côté et un dispositif d'aspiration (11) des gaz d'échappement actifs sur le deuxième côté du lit de traitement opposé au premier côté,
caractérisé en ce qu'il est disposé dans le tronçon d'extrémité côté sortie de l'installation de traitement (1) un deuxième four d'allumage (4) qui allume le lit de traitement à son deuxième côté ; et
en ce qu'il agit au voisinage du deuxième four d'allumage une installation de génération de pression différentielle (6, 8, 10) qui produit une chute de pression du deuxième au premier côté du lit de traitement.

13. Agencement selon la revendication 1, caractérisé en ce qu'il est disposé au moins dans le tronçon d'extrémité côté sortie de l'installation de traitement un dispositif de collecte séparé des gaz d'échappement et
en ce qu'un conduit de retour relie le dispositif de collecte séparé des gaz d'échappement au four d'allumage (3) pour guider au moins les gaz d'échappement aspirés du tronçon d'extrémité côté sortie de l'installation de traitement dans le four d'allumage (3).

14. Agencement selon la revendication 12, caractérisé en ce que dans le tronçon d'extrémité côté sortie de l'installation de traitement, il est disposé un dispositif de collecte séparé des gaz d'échappement,
qu'un dispositif de mélange (14, 6) est prévu pour l'amenée de l'air de combustion pour le tronçon côté entrée et/ou médian de l'installation de traitement (1) ; et
en ce que le dispositif de mélange est relié au dispositif de collecte séparé des gaz d'échappement pour ramener les gaz d'échappement retirés du tronçon d'extrémité côté sortie de l'installation de traitement selon une répartition à travers le lit de traitement.

15. Agencement selon l'une des revendications 12 à 14, caractérisé en ce qu'il est disposé dans le tronçon d'extrémité de la zone de traitement un dispositif de collecte des gaz d'échappement et est accouplé par un premier conduit d'aspiration à un réacteur de nettoyage catalytique.

16. Agencement selon l'une des revendications 12 à 15, caractérisé en ce qu'il est disposé en aval du dispositif de collecte des gaz d'échappement un premier séparateur de particules, notamment un filtre électrique dans le flux des gaz d'échappement.

17. Agencement selon l'une des revendications 12 à 16, caractérisé en ce qu'il est disposé en aval du réacteur de nettoyage catalytique un réacteur à moyen d'adsorption.

18. Agencement selon la revendication 17, caractérisé en ce qu'il est disposé en aval du réacteur à moyen d'adsorption un deuxième séparateur de particules, notamment un filtre en tissu.

19. Agencement selon l'une des revendications 12 à 18, caractérisé en ce que le flux des gaz d'échappement est ramené du dispositif de collecte des gaz d'échappement par le réacteur de nettoyage catalytique au four d'allumage (3) dans la section avant de la zone de traitement.

20. Agencement selon l'une des revendications 12 à 19, caractérisé en ce qu'il est disposé un dispositif de collecte séparé des gaz d'échappement, pour la collecte des gaz d'échappement dans les sections avant et médiane de la zone de traitement et est relié par un deuxième conduit d'aspiration à un troisième séparateur de particules, notamment un filtre électrique.

21. Agencement selon l'une des revendications 12 à 20, caractérisé en ce que derrière le filtre électrique, le deuxième conduit d'aspiration est relié au premier conduit d'aspiration.
